# EUROPÄISCHE PATENTSCHRIFT

(11) **EP 1 774 148 B1**
(45) Veröffentlichungstag und Bekanntmachung des Hinweises auf die Patenterteilung: **27.02.2013**
(21) Anmeldenummer: 05771897.5
(22) Anmeldetag: 01.07.2005
(51) Int. Cl.: F01P 7/16, F28F 9/02

(54) **KÜHLMITTELKÜHLER MIT IN EINEN DER WASSERKÄSTEN INTEGRIERTEM GETRIEBEÖLKÜHLER**
COOLANT COOLER WITH A GEARBOX-OIL COOLER INTEGRATED INTO ONE OF THE COOLING WATER RESERVOIRS
APPAREIL DE REFROIDISSEMENT DE FLUIDE REFRIGERANT COMPRENANT UN APPAREIL DE REFROIDISSEMENT D'HUILE A ENGRENAGES QUI EST INTEGRE DANS UNE DES CAISSES A EAU

(30) Priorität: 26.07.2004 DE 102004036185
(43) Veröffentlichungstag der Anmeldung: 18.04.2007
(73) Patentinhaber: Behr GmbH & Co. KG, 70469 Stuttgart (DE)
(72) Erfinder: PANTOW, Eberhard, 71696 Möglingen (DE)
(74) Vertreter: Grauel, Andreas
(86) Internationale Anmeldenummer: PCT/EP2005/007096
(87) Internationale Veröffentlichungsnummer: WO 2006/010430

(56) Entgegenhaltungen:
- WO-A-2004/063543
- DE-A- 10 301 448
- DE-A- 10 302 170
- DE-A- 10 318 744
- DE-C- 761 433
- US-A- 4 519 449

## Beschreibung

Die Erfindung betrifft einen Kühlmittelkühler mit in einen der Wasserkästen integriertem Getriebeölkühler zur Kühlung von Getriebeöl gemäß dem Ober begriff des Anspruchs 1.

In Fig. 6 ist ein Kühlmittel-Kreislauf 201 zur Kühlung eines den Motor 203 durchströmenden Kältemittels und ein Getriebeöl-Kreislauf 202 zur Kühlung eines ein Getriebe 204 durchströmenden Getriebeöls gemäß dem Stand der Technik dargestellt. Dabei wird das Getriebeöl auf Grund des erhöhten Wärmeeintrags durch das kältere Kühlmittel in dem in einem Wasserkasten 206 des Kühlmittelkühlers 207 angeordneten Getriebeölkühler 205 gekühlt, wobei die Kühlleistung des Getriebeölkühlers 205 mit der Durchströmung des Kühlmittelkühlers 207 gekoppelt ist. Die Strömungsrichtungen von Kühlmittel und Getriebeöl sind durch Pfeile angedeutet. Vorliegend ist ein Motor-Thermostat 211 kühlmittelaustrittsseitig des Motors 203 angeordnet und ermöglicht, dass bei kaltem Motor 203 das Kühlmittel unter Umgehung des Kühlmittelkühlers 207 direkt über einen Bypass 213 zur Pumpe 212 und wieder in den Motor 203 gelangt, d.h. im Kühlmittelkühler 207 strömt kein Kühlmittel.

Üblicherweise erreicht bei einer derartigen Anordnung im Normalbetrieb das Getriebeöl Getriebeöltemperaturen, die unter dem für den Dauerbetrieb liegenden Höchstwert liegen. Bei niedrigen Kühlmitteltemperaturen, die unter halb der Öffnungstemperatur des Thermostats des Motors liegen, wird der Kühlmittelkühler in der Regel nicht durchströmt, so dass eine Auskühlung des Getriebes verhindert wird. Bei einer kleinen Thermostatleckage oder bei Beginn der Öffnung des Thermostats sind die Kühlmitteldurchsätze durch den Kühlmittelkühler so gering, dass nur eine kleine Kühlleistung für den Getriebeölkühler im Wasserkasten zur Verfügung steht, so dass wiederum ein zu starkes Auskühlen des Getriebes verhindert wird.

Allerdings kann es zu Betriebszuständen kommen, bei denen das Getriebe sehr hohe Abwärmen erzeugt, der Motor aber noch nicht betriebswarm ist, so dass keine ausreichende Getriebeölkühlung gewährleistet werden kann und die Gefahr einer Überhitzung des Getriebes besteht. Diese Gefahr kann durch eine Grundleckage des Thermostats verringert werden, aber durch die damit verbundene ständige Wärmeabgabe des Kältemittelkühlers verzögert sich die Aufwärmung des Motors, wodurch sich der Kraftstoffverbrauch und die Schadstoffemissionen erhöhen und der Heizkomfort zu Wünschen lässt.

Die Patentschrift DE761433 offenbart einen Kühlmittelkreislauf, welcher ähnlich zum Kühlmittelkreislauf der Figur 6 ist.

Es ist Aufgabe der Erfindung, einen verbesserten Kühlmittelkühler mit in einen der Wasserkästen integrierten Getriebeölkühler zu stellen, gemäß dem auch bei einem geschlossenen Motor-Thermostat eine ausreichende Getriebeölkühlung sichergestellt werden kann. Der Kühlmittelkühler soll dabei möglichst kostengünstig sein.

Diese Aufgabe wird gelöst durch einen Wärmeübertrager mit in einen der Sammelkästen integriertem Zusatzwärmeübertrager mit den Merkmalen des Anspruchs 1. Vorteilhafte Ausgestaltungen sind Gegenstand der Unteransprüche.

Die Erfindung betrifft insbesondere einen Kühlmittelkühler mit in einen der Wasserkästen des Kühlmittelkühlers integriertem Getriebeölkühler, wobei am Wasserkasten ein zweiter Kühlmittel-Eintritt und/oder ein zweiter Kühlmittel-Austritt vorgesehen ist, welcher eine Kühlmittelzirkulation auch bei geschlossenem Motor-Thermostat, insbesondere bei kaltem Motor aber zu heißem Getriebeöl ermöglicht. Der Getriebeöl-Kreislauf entspricht hierbei vorzugsweise vollständig einem herkömmlichen Getriebeöl-Kreislauf, so dass in diesem Bereich keine Veränderungen erforderlich sind und die alten Bauteile weiter verwendet werden können. Lediglich am Wasserkasten ist ein zweiter Kühlmittel-Eintritt und/oder ein zweiter Kühlmittel-Austritt vorzusehen, wobei die Regelung bevorzugt über einen Thermostaten erfolgt, welcher in den Wasserkasten integriert oder im Kühlmittel-Eintritt bzw. -Austritt integriert sein kann. Abgesehen von einer Bypass-Leitung zum zweiten Kühlmittel-Ein- oder -Austritt und einer weiteren Verzweigung im herkömmlichen Kühlmittel-Kreislauf sind keine Veränderungen erforderlich, wobei die Verzweigung auch direkt in den Motor-Thermostaten integriert sein kann.

Der zweite Kühlmittel-Eintritt und/oder der zweite Kühlmittel-Austritt ist bevorzugt im Austritts-Wasserkasten angeordnet, in welchem die Kühlmitteltemperatur unter der des in den Eintritts-Wasserkasten einströmenden, vom Motor kommenden Kühlmittels liegt, so dass auf Grund der niedrigeren Temperatur eine effektivere Getriebeölkühlung möglich ist. Der Ein- bzw. Austritt liegt vorzugsweise oberhalb des Getriebeölkühlers, da in diesem oberen Bereich die Kühlmitteltemperatur bei nicht durchströmtem Kühlmittelkühler, was insbesondere bei kaltem Motor der Fall ist, höher ist als im unteren Bereich des Wasserkastens, da das warme Kühlmittel nach oben steigt.

Bevorzugt weist der Thermostat ein Dehnstoffelement auf, welches in den Wasserkasten hineinragt. Mit Hilfe des Dehnstoffelements, das sich bei hohen Temperaturen ausdehnt und entsprechend der Anordnung desselben ein Ventil öffnet, lässt sich der Ein- oder Austritt kostengünstig und auf einfache Weise regeln.

Dabei ist, insbesondere bei einströmendem Kühlmittel, im Wasserkasten ein Strömungsteiler angeordnet, der einen Sensorbereich des Thermostaten, also beispielsweise den Bereich in welchem ein Dehnstoffelement angeordnet ist, in einem von Kühlmittelströmung im Wesentlichen freien Bereich von dem Einströmbereich des zweiten Kühlmittel-Eintritts abtrennt.

Eine Regelung der Durchströmung des Wasserkastens, in welchem der Getriebeölkühler angeordnet ist, in Abhängigkeit der Kühlmitteltemperatur stellt sicher, dass das Getriebeöl ausreichend gekühlt wird und verhindert ein Überhitzen des Getriebeöls, was ohne eine entsprechende Regelung insbesondere bei noch nicht betriebswarmem Motor und zu warmem Getriebeöl erfolgen könnte. Dabei ist die gesamte Anordnung nur unwesentlich teurer als eine herkömmliche Anordnung mit Kühlmittel-Kreislauf und Getriebeöl-Kreislauf.

Gemäß einer bevorzugten Ausführungsform wird ein den zweiten Kühlmittel-Eintritt und/oder den zweiten Kühlmittel-Austritt verschließendes Ventil, insbesondere das Thermostat, von außen beispielsweise über eine Elektronik angesteuert, besonders bevorzugt durch Beheizen. Dadurch ist es möglich, das Getriebeöl aktiv zu erwärmen, um es bei geringen Lasten schneller auf Betriebstemperatur zu bringen und somit Reibungsverluste zu reduzieren. Ein Öffnen des Ventils bei einer Kühlmitteltemperatur etwas unterhalb der Temperatur, bei der der Motor-Thermostat öffnet, ist dabei besonders vorteilhaft. Hierdurch kann das Getriebeöl erwärmt werden, bevor der Kühlmittelkühler Wärme an die Umgebung abgibt.

Im Folgenden wird die Erfindung anhand von zwei Ausführungsbeispielen unter Bezugnahme auf die Zeichnung im Einzelnen erläutert. In der Zeichnung zeigen:
- Fig. 1: eine schematische Darstellung eines Kühlmittelkreislaufs und eines Getriebeölkreislaufs gemäß dem ersten Ausführungsbeispiel,
- Fig. 2: eine schematische Seitenansicht des Austrittswasserkastens mit Getriebeölkühler gemäß dem ersten Ausführungsbeispiel,
- Fig. 3: eine schematische Detaildarstellung des oberen Bereichs des Austrittswasserkastens von Fig. 2,
- Fig. 4: eine schematische Darstellung eines Kühlmittelkreislaufs und eines Getriebeölkreislaufs gemäß dem zweiten Ausführungsbeispiel,
- Fig. 5: eine schematische Detaildarstellung des oberen Bereichs des Austrittswasserkastens gemäß dem zweiten Ausführungsbeispiel, und
- Fig. 6: eine schematische Darstellung eines Kühlmittelkreislaufs und eines Getriebeölkreislaufs gemäß dem Stand der Technik.

Fig. 1 zeigt einen Kühlmittel-Kreislauf 1 und einen Getriebeöl-Kreislauf 2 eines mit einem Motor 3 verbundenen Getriebes 4 mit stufenloser Übersetzung gemäß dem ersten Ausführungsbeispiel. Hierbei ist - entsprechend dem Stand der Technik - zur Kühlung des Getriebeöls ein Getriebeölkühler 5 ist in einem Wasserkasten 6, vorliegend dem Austrittswasserkasten 6', eines Kühlmittelkühlers 7 angeordnet. Der Getriebeöl-Kreislauf 2 entspricht hierbei dem Getriebeöl-Kreislauf 102 gemäß dem zuvor beschriebenen Stand der Technik, so dass hierauf nicht näher eingegangen wird.

Das vom Motor 3 kommende Kühlmittel strömt im Normalbetrieb - entsprechend bei herkömmlichen Kühlmittel-Kreisläufen - über eine Leitung 8 zum Kühlmittelkühler 7, den es am Kühlmittel-Austrittsstutzen 9 verlässt, eine Leitung 10 zu einem Motor-Thermostat 11 und eine Kühlmittel-Pumpe 12 wieder zum Motor 3. Ist das Kühlmittel ausreichend kühl, beispielsweise bei einem Start des Motors 3, so sperrt der Motor-Thermostat 11 die Leitung 10 und das Kühlmittel gelangt über einen Bypass 13 vom Motor 3 direkt zum Motor-Thermostat 11 und der danach angeordneten Pumpe 12. In soweit entspricht der Kühlmittel-Kreislauf 1 einem herkömmlichen Kühlmittel-Kreislauf.

Zusätzlich ist, um eine ausreichende Kühlung des Getriebeöls bei bezüglich der Leitung 10 geschlossenem Motor-Thermostat 11 sicherzustellen, am Austrittswasserkasten 6' des Kühlmittelkühlers 7, in welchem der Getriebeölkühler 5 angeordnet ist, ein zweiter Kühlmittelaustritt 20 vorgesehen, welcher durch einen zweiten Thermostat 21 geregelt wird, und von welchem aus über eine Bypass-Leitung 22 das Kühlmittel direkt dem Bypass 13 zugeführt werden kann. Dabei ermittelt der Thermostat 21 die Temperatur des Kühlmittels, welches im Wasserkasten 6 durch das den Getriebeölkühler 5 durchströmende, heiße Getriebeöl konvektiv erwärmt wird. Vorliegend ist der Thermostat 21 direkt am Wasserkasten 6 montiert, jedoch kann er auch in einen zweiten Kühlmittel-Austrittsstutzen integriert sein. Da das warme Kühlmittel im Wasserkasten 6 nach oben steigt, ist der zweite Thermostat 21 oben, oberhalb des Getriebeölkühlers 5 angebracht.

Damit sich durch die Bypass-Leitung 22 eine Strömung ausbildet, ist ein ausreichendes Druckgefälle erforderlich. Bei einer Regelung der Motortemperatur über einen Motor-Thermostaten 11 am Motoreintritt, wie in Fig. 1 dargestellt, gelangt das erwärmte Kühlmittel über den Bypass 13 am Motor-Thermostat 11 vorbei, so dass auch bei geschlossenem Motor-Thermostat 11 ein ausreichendes Druckgefälle vorhanden und somit eine Strömung möglich ist.

Gemäß einer nicht in der Zeichnung dargestellten Variante führt die Bypass-Leitung 22 zu einem zusätzlichen Stuten direkt in das Gehäuse des Motor-Thermostats, wobei der Stuten so angeordnet ist, dass er hinter dem eigentlichen Ventil im Motorrücklauf mündet.

Bei geringen Kühlmitteltemperaturen kann somit sichergestellt werden, dass - bei einer relativ hohen Temperatur des Kühlmittels im Bereich des Getriebeölkühlers 5 - die Funktion des Getriebeölkühlers 5 durch eine ausreichende Durchströmung des Austrittswasserkastens 6' gewährleistet werden kann.

Als zweiter Thermostat 21 wird vorliegend ein Thermostat mit Dehnstoffelement 23 verwendet, wobei das Dehnstoffelement 23 in den Wasserkasten 6 hineinragt. Durch die Erwärmung des Dehnstoffelements 23 gibt das Thermostat-Ventil 24, von dem in Fig. 3 der Ventilsitz 25 und der Ventilteller 26 angedeutet sind, den Strömungsweg durch den zweiten Austrittsstutzen 27 über die Bypass-Leitung 22 frei. Die Konvektion ist in Fig. 3 durch einen nicht ausgefüllten Pfeil oberhalb des Getriebeölkühlers 5 angedeutet.

Im Folgenden wird unter Bezugnahme auf die Figuren 4 und 5 das zweite Ausführungsbeispiel näher erläutert. Hierbei sind gleiche oder gleichwirkende Elemente mit um 100 höheren Bezugzeichen als beim ersten Ausführungsbeispiel bezeichnet.

Hierbei sind wiederum ein Kühlmittel-Kreislauf 101 und ein Getriebeöl-Kreislauf 102 vorgesehen, wobei hierbei der Getriebeöl-Kreislauf 102 dem Getriebeöl-Kreislauf 2 und dem Getriebeöl-Kreislauf 202 gemäß dem zuvor beschriebenen Ausführungsbeispiel und dem Stand der Technik entspricht, so dass hierauf nicht näher eingegangen wird.

Ein mit einem Motor 103 verbundenes Getriebe 104, vorliegend ein Automatikgetriebe mit Wandlerkupplung, wird vom den Getriebeöl-Kreislauf 102 durchströmenden Getriebeöl gekühlt, das in einem Getriebeölkühler 105, der in einem Wasserkasten 106, vorliegend wiederum dem Austrittswasserkasten 106', eines Kühlmittelkühlers 107 angeordnet ist, die aufgenommene Wärme an das Kühlmittel abgibt, das im Kühlmittel-Kreislauf 101 zirkuliert.

Im Unterschied zum ersten Ausführungsbeispiel ist der Motor-Thermostat 111 motoraustrittsseitig im Kühlmittel-Kreislauf 101 angeordnet. Im Normalbetrieb strömt das vom Motor 103 kommende Kühlmittel durch den Motor-Thermostat 111 eine Leitung 108 zum Kühlmittelkühler 107, den es an einem Kühlmittel-Austrittsstutzen 109 verlässt, und eine Leitung 110 zu einer Kühlmittel-Pumpe 112 und wieder zum Motor 103.

Ist das Kühlmittel ausreichend kühl, beispielsweise bei einem Start des Motors 103, so sperrt der Motor-Thermostat 111 die Leitung 108 und das Kühlmittel gelangt über einen Bypass 113 vom Motor 103 direkt zur Leitung 110 und zur Pumpe 112. In soweit entspricht der Kühlmittel-Kreislauf 1 wiederum einem herkömmlichen Kühlmittel-Kreislauf, vorliegend dem in Fig. 6 dargestellten Kühlmittel-Kreislauf 201 gemäß dem Stand der Technik.

Zusätzlich ist, um eine ausreichende Kühlung des Getriebeöls bei bezüglich der Leitung 108 geschlossenem Motor-Thermostat 111 sicherzustellen, am Austrittswasserkasten 106' des Kühlmittelkühlers 107, in welchem der Getriebeölkühler 105 angeordnet ist, anstelle des zweiten Kühlmittelaustritts 20 gemäß dem ersten Ausführungsbeispiel ein zweiter Kühlmitteleintritt 130 vorgesehen, welcher durch einen zweiten Thermostat 131 geregelt wird. Hierbei kann im Bedarfsfall Kühlmittel über eine Bypass-Leitung 132 vom Motor-Thermostat 111 zum zweiten Thermostat 131 und in den Wasserkasten 106 gelangen. Vom Wasserkasten 106 aus gelangt das Kühlmittel, nachdem es Wärme vom Getriebeölkühler 105 aufgenommen hat, über den Kühlmittel-Austrittsstutzen 109 auf übliche Weise über die Leitung 110 zur Pumpe 112 und wieder in den Motor 103. Vorliegend ist die Bypass-Leitung 132 derart in das Gehäuse des Motor-Thermostats 111 integriert, dass sie bei geöffnetem Motor-Thermostat 111 verschlossen ist, so dass kein Kühlmittel über die Bypass-Leitung 132 in den Wasserkasten 106 gelangt, sondern das gesamte Kühlmittel den normalen Strömungsweg über die Leitung 108 zum Kühlmittelkühler 107 nimmt und in denselben über den Eintrittswasserkasten 106" gelangt.

Dabei ermittelt der Thermostat 131 entsprechend dem Thermostat 21 des ersten Ausführungsbeispiels die Temperatur des Kühlmittels, welches im Wasserkasten 106 durch das den Getriebeölkühler 105 durchströmende, heiße Getriebeöl konvektiv erwärmt wird. Der Thermostat 131 ist direkt im Wasserkasten 106 montiert (vgl. Fig. 5), jedoch kann er auch in einen zweiten Kühlmittel-Eintrittsstutzen integriert sein. Da das warme Kühlmittel im Wasserkasten 106 nach oben steigt, ist der zweite Thermostat 131 entsprechend dem Thermostat 21 des ersten Ausführungsbeispiels oben, oberhalb des Getriebeölkühlers 105 angebracht, jedoch unterscheidet sich vorliegend die Ausgestaltung des Thermostaten 131 von der des Thermostaten 21.

Das Dehnstoffelement des Thermostats 131 ist hierbei an einer dem Ventil mit Ventilsitz und Ventilteller gegenüberliegenden Wand des Wasserkastens 106 angeordnet, wobei ein Strömungsteiler in Form einer Trennwand dazwischen angeordnet ist, damit bei nicht betriebswarmem Motor 103 kein kühles Kühlmittel in Kontakt mit dem Dehnstoffelement gelangt und so den Thermostaten wieder verschließt, obwohl eine Strömung gewünscht ist.

Der zweite Thermostat 131 weist wiederum ein Dehnstoffelement 133 und ein Thermostat-Ventil 134 mit einem Ventilsitz 135 und Ventilteller 136, die an einem zweiten Einlassstutzen 137 angeordnet sind, auf. Allerdings sind das Dehnstoffelement 133, das auf einer Seite des Wasserkastens 106 oberhalb des Getriebeölkühlers 105 angeordnet ist und einen Sensorbereich des Thermostaten 131 bildet, und das Thermostat-Ventil 134, das auf der gegenüberliegenden Seite des Wasserkastens 106 oberhalb des Getriebeölkühlers 105 angeordnet ist, durch einen Strömungsteiler 138 getrennt, welcher durch eine in Richtung auf den Getriebeölkühler 105 ragende Wand gebildet ist, welcher verhindert, dass bei geöffnetem Thermostat-Ventil 134 sich im Bereich des Dehnstoffelements 133 eine dasselbe kühlende Strömung anstelle der Strömung in Folge der Wärmekonvektion ausbildet, so dass ein ungewolltes Schließen des zweiten Thermostats 131 verhindert wird.

### Bezugszeichenliste

- 1, 101, 201: Kühlmittel-Kreislauf
- 2_{,} 102, 202: Getriebeöl-Kreislauf
- 3, 103, 203: Motor
- 4, 104, 204: Getriebe
- 5, 105, 205: Getriebeölkühler
- 6, 106, 206: Wasserkasten
- 6', 106': Austrittswasserkasten
- 6", 106": Eintrittswasserkasten
- 7, 107, 207: Kühlmittelkühlers
- 8, 108: Leitung
- 9, 109: Kühlmittel-Austrittsstutzen
- 10, 110: Leitung
- 11, 111, 211: Motor-Thermostat
- 12, 112, 212: Kühlmittel-Pumpe
- 13, 213: Bypass
- 20: zweiter Kühlmittelaustritt
- 21: zweiter Thermostat
- 22: Bypass-Leitung
- 23: Dehnstoffelement
- 24: Thermostat-Ventil
- 25: Ventilsitz
- 26: Ventilteller
- 27: zweiter Austrittsstutzen
- 130: zweiter Kühlmitteleintritt
- 131: zweiter Thermostat
- 132: Bypass-Leitung
- 133: Dehnstoffelement
- 134: Thermostat-Ventil
- 135: Ventilsitz
- 136: Ventilteller
- 137: zweiter Einlassstutzen
- 138: Strömungsteiler

## Patentansprüche

1. Kühlmittelkühler mit in einen der Sammel- öder Wasserkästen (6; 106) des Kühtmittetkühters (7; 107) integriertem Zusatzwärmeübertrager, insbesondere Getriebeölkühler (5; 105), **dadurch gekennzeichnet. dass** am Sammel- oder Wasserkasten (6; 106) ein zweiter Kühlmittel-Eintritt (130) und/oder ein zweiter Kühlmittel-Austritt (20) vorgesehen ist, wobei der zweite Kühlmittel-Eintritt (130) und/oder der zweite Kühlmittel-Austritt (20) durch einen Thermostat (21; 131) geregelt verschließbar ist.

2. Kühlmittelkühler nach Anspruch 1, **dadurch gekennzeichnet, dass** der zweite Kühlmittel-Eintritt (130) und/oder der zweite Kühlmittel-Austritt (20) mit einer Bypass-Leitung (22; 132) verbünden ist, welche von einem Motor-Thermostat (11) abzweigt oder zu einem Motor-Thermostat (111) führt:

3. Kühlmittelkühler nach einem der vorhergehenden Ansprüche; **dadurch gekennzeichnet, dass** der zweite Kühlmittel-Eintritt (130) und/oder der zweite Kühlmittel-Austritt, (20) im Austritts-Wasserkasten (6'; 106') angeordnet ist.

4. Kühlmittelkühler nach einem der vorhergehenden Ansprüche, **dadurch gekennzeichnet, dass** der zweite Kühlmittel-Eintritt (130) und/oder der zweite Kühlmittel-Austritt (20) oberhalb des Getriebeölkühlers (5; 105) angeordnet ist.

5. Kühlmittelkühler nach einem der Ansprüche 1 bis 4, **dadurch gekennzeichnet, dass** der Thermostat (21; 131) ein Dehnstoffelement (23) aufweist, welches in den Wasserkasten (6; 106) hineinragt.

6. Kühlmittelkühler nach einem der vorhergehenden Ansprüche, **dadurch gekennzeichnet, dass** im Wasserkasten (106) ein Strömungsteiler (138) angeordnet ist, der einen Sensorbereich des Thermostaten in einem von Kühlmittelströmung im Wesentlichen freien Bereich von dem Einströmbereich des zweiten Kühlmittet-Eintritts (130) abtrennt.

7. Kühlmittelkühler nach einem der vorhergehenden Ansprüche, **dadurch gekennzeichnet, dass** der zweite Kühlmittel-Eintritt (130) und/oder der zweite Kühlmittel-Austritt (20) durch ein insbesondere elektronisch steuerbares Ventil geregelt verschließbar ist.

8. Kühlmittelkühler nach Anspruch 7, **dadurch gekennzeichnet, dass** das Ventil ein Thermostat insbesondere mit einem Dehnstoffelement ist, der insbesondere eine Heizung zur Steuerung des Thermostaten aufweist.

9. Verfahren zur Regelung eines Kühlmittelkühlers (7; 107), nach einem der Ansprüche 1 bis 6, **dadurch gekennzeichnet, dass** durch einen Thermostaten (21_{;} 131) der zweite Kühlmittel-Eintritt (130) und/oder der zweite Kühlmittel-Austritt (20) in Abhängigkeit der Kühlmitteltemperatur geregelt wird.

10. Verfahren nach Anspruch 9, **dadurch gekennzeichnet, dass** eine offnung des zweiten Kühlmittel-Eintritts (130) und/oder des zweiten Kühlmittel-Austritts (20) bei noch nicht betriebswarmem Motor (3; 103) und zu warmem Getriebeöl'erfolgt.

11. Verfahren nach einem der vorhergehenden Ansprüche, **dadurch gekennzeichnet, dass** eine Öffnung des zweiten Kühlmittel-Eintritts (130) und/oder des zweiten Kühlmittel-Austritts (20) bei insbesondere noch nicht betriebswarmem Motor (3; 103) und noch nicht betriebswarmen Getriebeöl erfolgt

12. Verfahren nach einem der vorhergehenden Ansprüche, **dadurch gekennzeichnet, dass** eine Öffnung des zweiten Kühlmittel-Eintritts (130) und/oder des zweiten Kühlmittel-Austritts (20) von außen vorgegeben wird, insbesondere durch Beheizen eines die Öffnung verschließenden Thermostaten.

## Claims

1. Coolant radiator with an auxiliary heat exchanger, in particular transmission oil radiator (5; 105), being integrated ion one of the collective or water reservoirs (6; 106) of the coolant radiator (7; 107), **characterized in that** a second coolant inlet (130) and/or a second coolant outlet (20) is provided at the collective or water reservoir (6; 106), wherein the second coolant inlet (130) and/or the second coolant outlet (20) may be locked in a controlled manner by means of a Thermostat (21; 131).

2. Coolant radiator according to claim 1, **characterized in that** the second coolant inlet (130) and/or the second coolant outlet (20) is connected via a bypass conduit (22; 132), which branches off of an engine Thermostat (11), or which leads to an engine thermostat (111).

3. Coolant radiator according to one of the precious claims, **characterized in that** the second coolant inlet (130) and/or the second coolant outlet (20) is disposed in the outlet water reservoir (6'; 106').

4. Coolant radiator according to one of the previous claims, **characterized in that** the second coolant inlet (130) and/or the second coolant outlet (20) is disposed above the transmission oil radiator (5; 105).

5. Coolant radiator according to one of the claims 1 to 4, **characterized in that** the Thermostat (21; 131) has an elastic element (23) protruding into the water reservoir (6; 106).

6. Coolant radiator according to one of the previous claims, **characterized in that** a splitter (138) is disposed in the water reservoir (106), separating a sensor region of the Thermostat in a region essentially free of a coolant flow from the inflow region of the second coolant inlet (130).

7. Coolant radiator according to one of the previous claims, **characterized in that** the second coolant inlet (130) and/or the second coolant outlet (20) may be locked in a controlled manner, in particular via an electronically controllable valve.

8. Coolant radiator according to claim 7, **characterized in that** the valve is a Thermostat, in particular having an elastic element, which particularly has a heater for controlling the thermostat.

9. Method for controlling a coolant radiator (7; 107) according to one of the clams 1 to 6, **characterized in that** the second coolant inlet (130) and/or the second coolant outlet (20) is controlled via a thermostat (21; 131) as a function of the coolant temperature.

10. Method according to claim 9, **characterized in that** an opening of the second coolant inlet (130) and/or the second coolant outlet (20) is carried out with the engine (3; 103) not yet having reached operating temperature, and with the transmission oil being warm.

11. Method according to one of the previous claims, **characterized in that** an opening of the second coolant inlet (130) and/or of the second coolant outlet (20) is carried out in particular with the engine (3; 103) not yet having reached operating temperature, and with the transmission oil not yet having reached operating temperature.

12. Method according to once of the previous claims, **characterized in that** an opening of the second coolant inlet (130) and/or of the second coolant outlet (20) is specified from the exterior, in particular by means of heating a thermostat locking the opening.

## Revendications

1. Radiateur à liquide de refroidissement comprenant un échangeur de chaleur auxiliaire, en particulier un refroidisseur d'huile de boîte de vitesses (5; 105), intégré dans l'un des bacs collecteurs ou dans l'une des boîtes à eau (6; 106) du radiateur à liquide de refroidissement (7; 107), **caractérisé en ce qu'**il est prévu, sur le bac collecteur ou sur la boite à eau (6; 106), une deuxième entrée de liquide de refroidissement (130) et/ou une deuxième sortie de liquide de refroidissement (20), où la deuxième entrée de liquide de refroidissement (130) et/ou la deuxième sortie de liquide de refroidissement (20) peut être fermée en étant réglée par un thermostat (21; 131).

2. Radiateur à liquide de refroidissement selon la revendication 1, **caractérisé en ce que** la deuxième entrée de liquide de refroidissement (130) et/ou la deuxième sortie de liquide de refroidissement (20) est reliée à une conduits de dérivation (22; 132) qui bifurque à partir d'un thermostat (11) du moteur ou bien conduit à un thermostat (111) du moteur.

3. Radiateur à liquide de refroidissement selon l'une ou l'autre des revendication précédentes, **caractérisé en ce que** la deuxième entrée de liquide de refroidissement (130) et/ou la deuxième sortie de liquide de refroidissement (20) est disposée dans la boite à eau de sortie (6', 106').

4. Radiateur à liquide de refroidissement selon l'une quelconque des revendications précédentes, **caractérisé en ce que** la deuxième entrée de liquide de refroidissement (130) et/ou la deuxième sortie de liquide de refroidissement (20) est disposée au-dessus du refroidisseur d'huile de boîte de vitesse (5; 105).

5. Radiateur à liquide de refroidissement selon l'une quelconque des revendications 1 à 4, **caractérisé en ce que** le thermostat (21; 131) présente un élément extensible (23) qui pénètre dans la boîte à eau (6; 106).

6. Radiateur à liquide de refroidissement selon l'une quelconque des revendications précédentes, **caractérisé en ce qu'**un diviseur d'écoulement (138) est disposé dans la boîte à eau (106), diviseur d'écoulement qui, dans une zone pratiquement exempte d'écoulement de liquide de refroidissement, sépare une zone de capteur du thermostat, de la zone de flux entrant de la deuxième entrée de liquide de refroidissement (130).

7. Radiateur à liquide de refroidissement selon l'une quelconque des revendications précédentes, **caractérisé en ce que** la deuxième entrée de liquide de refroidissement (130) et/ou la deuxième sortie de liquide de refroidissement (20) peut être fermée en étant réglée en particulier par une soupape pouvant être commandée électroniquement.

8. Radiateur à liquide de refroidissement selon la revendication 7, **caractérisé en ce que** la soupape est un thermostat, en particulier comprenant une élément extensible, radiateur à liquide de refroidissement qui présente en particulier un chauffage servant à la commande du thermostat.

9. Procédé de régulation d'un radiateur à liquide de refroidissement (7; 107) selon l'une quelconque des revendication 1 à 6, **caractérisé en ce que** la deuxième entrée de liquide de refroidissement (130) et/ou la deuxième sortie de liquide de refroidissement (20) est réglée par un thermostat (21; 131), en ponction de la température du liquide de refroidissement.

10. Procédé selon la revendication 9, **caractérisé en ce que**, lorsque le moteur (3; 103) n'a pas encore atteint sa température de fonctionnement et que l'huile de boîte de vitesses est trop chaude, il se produit une ouverture de la deuxième entrée de liquide de refroidissement (130) et/ou de la deuxième sortie de liquide de refroidissement (20).

11. Procédé selon l'une quelconque des revendications précédentes, **caractérisé en ce que**, en particulier lorsque le monteur (3; 103) n'a pas encore atteint sa température de fonctionnement et que l'huile de boîte de vitesses n'a pas encorde atteint sa température de fonctionnement, il se produit une ouverture de la deuxième entrée de liquide de refroidissement (130) et/ou de la deuxième sortie de liquide de refroidissement (20).

12. Procédé selon l'une quelconque des revendications précédentes, **caractérisé en ce qu'**une ouverture de la deuxième entrée de liquide de refroidissement (130) et/ou de la deuxième sortie de liquide de refroidissement (20) est prédéfinie de l'extérieur, en particulier par chauffage d'un thermostat fermant l'ouverture.
